# FASCICULE DE BREVET EUROPEEN

(11) **EP 0 633 197 B1**
(45) Date de publication et mention de la délivrance du brevet: **11.09.1996**
(21) Numéro de dépôt: 94420191.2
(22) Date de dépôt: 07.07.1994
(51) Int. Cl.: B65D 55/02, B65D 47/08

(54) **Ensemble d'un récipient et d'un bouchage se verrouillant ensemble par rotation relative et son utilisation**
Kombination von Behälter und Verschluss, die sich durch relative Rotation miteinander verriegeln sowie deren Verwendung
Combination of a, by relative rotation, interlocking container and closure, as well as the application of such a combination

(30) Priorité: 09.07.1993 FR 9308728
(43) Date de publication de la demande: 11.01.1995
(73) Titulaire: CEBAL S.A., F-92115 Clichy (FR)
(72) Inventeur: Schneider, Bernard, F-51800 Sainte Menehould (FR); Hoslet, René, F-51800 Sainte Menehould (FR)
(74) Mandataire: Mougeot, Jean-Claude

(56) Documents cités:
- EP-A- 0 410 913
- WO-A-84/00505
- WO-A-93/03972
- FR-A- 1 268 262
- GB-A- 1 387 572
- GB-A- 2 189 475

## Description

La présente invention concerne un ensemble d'un récipient et d'un bouchage, ledit récipient ayant une tête comprenant un goulot prolongé par une épaule qui relie ce goulot à un corps ou à une jupe, ledit bouchage et ladite tête ayant respectivement des moyens complémentaires de verrouillage ensemble vis-à-vis des rotations relatives du bouchage par rapport au récipient, selon le préambule de la revendication 1.

Le document GB-A-2189475=FR-A-2597838 décrit un tel ensemble dans lequel en outre lesdits moyens de verrouillage comprennent une lame axiale flexible élastiquement portée par le bouchage et des portions axiales profilées portées par l'épaule, ces portions profilées comprenant une première portion ayant une première paroi inclinée par rapport à un plan axial diamétral du récipient qui la traverse, contre laquelle la lame vient glisser en se déformant élastiquement lorsque le bouchage est entraîné en rotation, la lame se rabattant ensuite par retour élastique dans un espace compris entre ladite portion et une seconde portion axiale profilée contre laquelle la lame bute, étant ainsi verrouillée en rotation relative.

Ce verrouillage est ainsi obtenu grâce à une déformation élastique de la jupe de la capsule, et dans le cas d'une capsule à couvercle ouvrant par pivotement autour d'une articulation, l'orientation de cette articulation et de l'ouverture du couvercle est fixée par rapport au récipient. Mais en pratique, ce verrouillage, pouvant être défait par forcement avec déformation de la jupe, n'est pas d'une sécurité suffisante.

La demanderesse a cherché à mettre au point un tel ensemble avec des moyens de verrouillage en position relative par rotation beaucoup plus sûrs et n'autorisant qu'un jeu angulaire très faible ou nul.

### EXPOSE DE L'INVENTION

L'invention a pour objet un ensemble tel que connu par le document cité, caractérisé en ce que :
a) la lame est fixée sous le fond du bouchage et est libre en dessous de sa fixation
b) la première portion comprend une seconde paroi formant avec la paroi inclinée une encoche en V tournée vers la seconde portion de butée et ladite paroi inclinée se termine par un bord latéral d'extrémité sur lequel la lame vient s'encliqueter par retour élastique à la fin de son glissement contre ladite paroi inclinée en se rabattant dans ledit espace entre l'encoche en V et la portion de butée ;
c) soit la seconde paroi de la première portion se termine à une distance de la seconde portion de butée inférieure à la largeur circonférentielle de la lame, soit la seconde paroi de la première portion se prolonge jusqu'à la seconde de butée et forme une paroi continue, la lame rabattue dans ledit espace étant alors emprisonnée de tous les côtés les portions profilées

La lame après son rabattement est comprise entre les portions profilées de préférence sur au moins 4 mm de hauteur selon l'axe. Ces portions sont typiquement axiales et fixées sur l'épaule, écartées à la fois du goulot et de la jupe du bouchage ainsi que de la jupe ou du corps du récipient. La position de la lame entre les portions profilées est surprenante et de grande sécurité.

Dans sa mise en place, la lame flexible élastiquement s'encliquète sur une extrémité de la paroi inclinée de la première portion ou portion de rétention, et par retour élastique elle vient se loger entre la seconde portion de butée et la portion de rétention, en face de son encoche en V, la portion de butée empêchant alors la lame d'échapper à la portion de rétention. Il y a encastrement de la lame contre les portions axiales profilées portées par l'épaule, une violation de ce verrouillage n'est pas possible et le jeu angulaire de la lame et donc du bouchage à l'intérieur de cette espèce de verrou est typiquement de moins de 3 degrés d'angle.

La position de verrouillage de la lame est encore plus inviolable lorsque le bord latéral d'extrémité de la paroi inclinée est située vers l'intérieur de l'épaule, derrière la lame en position encliquetée c'est-à-dire verrouillée.

Le récipient est de préférence en matière moulable, par exemple en verre ou en aluminium ou en matière plastique, sa tête peut être moulée séparément et fixée par un moyen approprié sur le corps ou la jupe, par exemple par collage, encliquetage, soudage par friction, soudage par induction. Le bouchage est de préférence en matière plastique déformable élastiquement, comprenant typiquement une partie moulée fixée sur le récipient de façon à permettre sa rotation, cette partie portant la lame longitudinale.

De façon à faciliter l'encliquetage de la lame sur le bord latéral d'extrémité de ladite paroi inclinée, les portions axiales profilées sont de préférence en matière plastique moulée en une seule pièce avec la tête, la première paroi inclinée ayant une épaisseur qui décroît en direction de son bord latéral d'extrémité et étant ainsi flexible élastiquement.

On remarque que l'encliquetage est alors facilité par une flexion locale vers l'intérieur du V et que la déformation inverse vers l'extérieur du V serait plus difficile en elle-même et trop difficile à provoquer.

La flexibilité de l'extrémité de la paroi inclinée permet donc d'abaisser l'effort et donc le couple correspondant à l'encliquetage et elle contribue à l'inviolabilité qui est excellente.

De préférence pour la réalisation qui doit tenir compte de la largeur de l'épaule et pour le bon glissement de l'avant de la lame contre la première paroi inclinée, cette première paroi a, du côté extérieur à l'encoche en V, une surface d'engagement de ladite lame qui est inclinée de 40 à 50° par rapport au dit plan axial diamétral, ladite lame ayant à l'avant un chanfrein latéral d'engagement de ladite surface d'inclinaison supérieure à l'inclinaison de ladite surface d'engagement et comprise entre 45 et 55°. Ainsi, l'avant de la lame glissera facilement, cette lame se déformant en même temps élastiquement vers l'intérieur du bouchage, jusqu'à son encliquetage et sa détente par retour élastique.

De façon générale, la lame est de préférence plutôt rigide circonférentiellement et flexible radialement, avec une largeur circonférentielle de 24 à 32° et une épaisseur de 2 à 3 mm.

Les moyens complémentaires décrits ci-après peuvent être employés soit seuls, soit ensemble, en combinaison avec les moyens précédents, notamment pour améliorer l'inviolabilité du verrouillage selon l'invention :
a) La lame a de préférence un chanfrein latéral intérieur arrière lui permettant de rentrer davantage dans ladite encoche en V, et la distance de l'extrémité de la seconde paroi à la position de butée est au plus égale à la largeur circonférentielle de la lame moins 4°, soit au plus égale à 20° lorsque cette largeur de la lame est de 24 à 32°;
b) ladite première paroi de la portion profilée d'encliquetage et de rétention se termine à une distance de la portion de butée inférieure de 1 à 3° à ladite largeur circonférentielle de la lame;
c) la seconde paroi se prolonge jusqu'à la portion de butée et est en continuité avec elle, ce qui améliore encore l'inviolabilité et facilite la fabrication du récipient, les portions axiales profilées formant une seule grande portion qui a en section droite l'allure d'une demi-ancre de marine (coupée par son axe de symétrie);
d) la lame a de préférence à son extrémité inférieure un chanfrein regardant vers l'extérieur du bouchage, permettant ainsi à cette lame d'échapper à un engagement axial aléatoire en appui sur la portion de butée.

En général, on peut indiquer que, pour avoir un verrouillage à la fois facile et rigide, la lame a typiquement une hauteur de 6 mm ou plus et s'engage entre les portions profilées par au moins 2/3 de sa hauteur.

Pour la facilité de la réalisation, il est par ailleurs préféré que ledit bouchage soit en PP ou en PE.HD, et que ladite tête du récipient soit en polyoléfine.

Selon une première catégorie d'applications, le bouchage est fixé sur le récipient, par exemple sur son goulot, par enfoncement jusqu'à butée ou par encliquetage, se trouvant alors à un niveau constant ou peu variable et pouvant tourner autour du récipient dans un sens et/ou dans l'autre sens. Si la rotation est possible dans les deux sens, on peut avoir deux pièces profilées dont les encoches en V se font face, chacune de ces pièces de rétention formant butée pour la lame dans un des deux sens de rotation et les deux pièces permettant ensemble l'encliquetage et le verrouillage de cette lame. Si le bouchage est une capsule-service, c'est-à-dire une capsule comportant une base fixe et un couvercle pivotant entre des ergots ou autour d'une charnière et dévoilant en position ouverte un orifice de distribution du couvercle ou de la base, c'est cette base qui porte la lame à verrouiller.

Selon une deuxième catégorie d'applications, il peut s'agir d'un bouchage à vissage rapide, typiquement en moins d'un tour et demi. La lame, munie de préférence d'un chanfrein lui permettant d'échapper à un appui modéré sur la portion axiale de butée, se verrouille à la fin du tour qui suit cet appui.

L'utilisation industrielle de l'ensemble du bouchage et du récipient dans une installation de bouchonnage, c'est-à-dire de fixation du bouchage sur le récipient, a été trouvée très avantageuse : on y enfonce le bouchage sur le goulot du récipient puis on fait tourner ce bouchage par rapport au récipient jusqu'à obtention d'un couple d'arrêt choisi prouvant ledit verrouillage.
Les cadences obtenues sont de 2,5 à 3 fois plus rapides qu'avec les bouchages orientés par la technique décrite précédemment par la demanderesse dans EP-A-0410913=US-A-5046630.

### AVANTAGES DE L'INVENTION

- Verrouillage définitif et inviolable.
- Jeu d'orientation circonférentielle très faible, inférieur à 3°.
- Permet en série une cadence élevée de bouchonnage.

### EXEMPLES

- La figure 1 représente un bouchage et un récipient selon l'invention, en coupe axiale du bouchage et de la tête du récipient.
- La figure 2 représente le verrouillage d'une lame portée par le bouchage entre les portions axiales profilées portées par l'épaule du récipient, en coupe perpendiculaire à l'axe.
- La figure 3 représente la préparation de l'encliquetage, avec le mode de coupe précédent, en situation au-dessus de l'épaule.
- La figure 4 représente le même stade que la figure 3 en demi-coupe axiale, ainsi que la position de la lame avant son engagement sur la première portion profilée.
- La figure 5 représente la lame verrouillée à l'intérieur de portions axiales profilées formant une seule grande portion, en coupe perpendiculaire à l'axe.
- La figure 6 représente un deuxième ensemble d'un bouchage et d'un récipient selon l'invention, en coupe axiale du bouchage et de la tête du récipient.
- La figure 7 représente un récipient et un bouchage à vis selon l'invention, le bouchage étant repéré par deux positions de sa lame de verrouillage, en demi-coupe axiale.

### 1. Premier exemple (fig. 1 à 5)

Le bouchage 1 de la figure 1 est une capsule-service 1 ayant une base 2 encliquetée sur le goulot 3 du récipient 4 par une nervure 5 discontinue et un couvercle 6 à charnière 7 permettant de boucher et de découvrir un orifice de distribution 8 de la base 2.
Le goulot 3 est relié à la jupe 9 du récipient 4 par une épaule annulaire 10 inclinée à 30° sur le plan horizontal, l'axe longitudinal 11 du bouchage 1 et du récipient 4 étant supposé axial avec le bouchage en haut.
L'épaule 10 s'étend entre le diamètre 26 mm du bas du goulot 3 et le diamètre 50 mm de la jupe 9.
La lame 12 fixée sous le sommet 13 d'épaisseur 1,2 mm de la base 2 a une hauteur de 12 mm, une épaisseur de 2,5 mm et une largeur circonférentielle de 30° soit une largeur hors-tout de 7 mm.
La lame 12 est verrouillée sur 9 mm de hauteur à l'intérieur des portions axiales profilées 14 et 15 portées par l'épaule 10 : la coupe axiale étant faite selon le plan AA repéré sur la figure 2, on voit que la lame 12 est gardée du côté extérieur par la seconde paroi 16 de la première portion profilée 14 (fig. 2) et a devant elle la portion profilée de butée 15, les portions 14 et 15 formant ensemble les moyens de verrouillage portés par l'épaule 10.
La base 2 est guidée de façon précise sur le goulot 3 par des nervures 17 à 60° d'angle total se terminant par un plat de largeur 0,4 mm comme montré en coupe locale 18.
Le bouchage est en PP et la tête 3 et 10 du récipient 4 est en PE.HD, tous deux sont moulés par injection.

Sur la figure 2, on voit mieux le mode de verrouillage de la lame 12. La première paroi 19 de la portion profilée 14 est inclinée et forme avec la seconde paroi 16 une encoche 20 en V. La surface 21 de la première paroi 19 qui est extérieure à l'encoche 20 est inclinée à 45° sur un plan radial, elle sert de surface d'engagement 21 avec flexion progressive de la lame 12. Celle-ci comporte à son bord avant un chanfrein 22 d'inclinaison 2° plus forte sur le plan radial que la surface inclinée 21, de façon à bien glisser sur cette surface 21 qui la fait fléchir (position 12A sur la figure).
Selon la position 12B, la rotation a progressé et la flexion de la lame 12 qui s'appuie sur l'extrémité 190 de la première paroi 19 est à son maximum. La paroi 19 s'amincit progressivement depuis une épaisseur de 1 mm à sa racine jusqu'à une épaisseur de 0,3 mm de son bord d'extrémité 191. La flexion de l'extrémité 190 va faciliter l'encliquetage de la lame 12 sous l'effet de son retour élastique. La lame a un chanfrein arrière 25 lui permettant de rentrer davantage dans l'encoche 20 en V après encliquetage. Le chanfrein en V facilite en même temps cet encliquetage.
Selon la position 12C, la lame est encliquetée et en butée sur la portion de butée 15, elle a repris sa forme détendue et ne peut pas échapper à l'encoche 20, les distances circonférentielles entre la première paroi 19 et la portion de butée 15 d'une part et entre la seconde paroi 16 d'épaisseur 0,8 mm et ladite portion de butée 15 étant respectivement de 20° et de 23°.

La figure 3 reprend la position 12B de la lame 12 en situation sur l'épaule 10.

La figure 4 selon les plans de vue extérieure BB repérés sur la figure 3, montre la flexion de la lame 12 en position 12B et, pour comparaison, sa position 12D avant engagement contre la première portion profilée 14. Elle permet de comprendre la force du retour élastique pour l'encliquetage de la lame 12. Le chanfrein 24 de l'extrémité inférieure de la lame 12 permet d'échapper par glissement et flexion à un appui aléatoire de cette lame sur le sommet de la portion de butée 15.

La figure 5 correspond à la position 12C de la figure 2, les portions axiales profilées 14 et 15 sont réunies par la paroi 16 d'épaisseur 0,6 mm qui forme une paroi 160 continue avec la portion de butée 15. Le moulage est facilité, l'inviolabilité et encore meilleure. La section droite du grand profilé 145 ainsi formé rappelle curieusement une demi-ancre de marine. On peut dans ce cas, et dans le cas général, disposer le grand profilé 160 ou les profilés 14 et 15 de façon à obtenir un verrouillage de la lame par l'extérieur, la flexion élastique de la lame 12 vers l'extérieur aboutissant alors à l'encliquetage et à la même position verrouillée que précédemment.

### 2. Deuxième exemple (fig. 6)

Le couvercle 60 de la capsule-service 100 est monté pivotant entre des ergots.
C'est l'orifice de distribution 80 du couvercle 60 qui est orienté avec précision par rapport au décor 90 de la jupe 9. La lame 12 est verrouillée comme dans le premier exemple (figure 1).

### 3. Troisième exemple (fig. 7)

Il s'agit d'un bouchage à vis, vissable en un tour et demi sur le filetage rapide 23 du goulot 3. La coupe axiale de la figure coupe la position verrouillée 12C de la lame 12. Un tour avant, la lame 12 ne doit pas encore être engagée définitivement entre les portions profilées de verrouillage 14 et 15 portées par l'épaule 10, elle peut tout au plus venir en appui sur la portion de butée 15 et y échapper en flexion en 12E grâce au chanfrein 24 de son extrémité inférieure, puis revenir dans sa position détendue pour faire un peu moins d'un tour jusqu'à son engagement avec la portion 14 conduisant à la position verrouillée 12C.

### APPLICATION INDUSTRIELLE

Tous récipients avec bouchage encliquetable ou à vissage assez rapide devant être orientés avec précision et inviolabilité par rapport au décor ou à la géométrie du récipient.

## Revendications

1. Ensemble d'un récipient (4) et d'un bouchage (1), ledit récipient (4) ayant une tête (3 et 10) comprenant un goulot (3) relié par une épaule (10) à un corps ou à une jupe (9), le bouchage (1) et la tête (3 et 10) ayant respectivement des moyens complémentaires de verrouillage ensemble (10,14 et 15) vis-à-vis des rotations relatives du bouchage (1) par rapport au récipient (4), lesdits moyens de verrouillage comprenant une lame axiale flexible élastiquement (12) portée par le bouchage (1) et des portions axiales profilées (14,15) portées par l'épaule (10), ces portions profilées comprenant une première portion (14) ayant une première paroi inclinée (19) par rapport à un plan axial diamétral du récipient qui la traverse, contre laquelle la lame (12) vient glisser en se déformant élastiquement lorsque le bouchage (1) est entraîné en rotation, la lame (12) se rabattant ensuite par retour élastique dans un espace compris entre ladite portion (14) et une seconde portion axiale profilée (15) contre laquelle la lame (12) bute, étant ainsi verrouillée en rotation relative, caractérisé en ce que :
a) la lame (12) est fixée sous le fond du bouchage et est libre en dessous de sa fixation
b) la première portion (14) comprend une seconde paroi (16) formant avec la paroi inclinée (19) une encoche en V (20) tournée vers la seconde portion de butée (15) et ladite paroi inclinée (19) se termine par un bord latéral d'extrémité (191) sur lequel la lame (12) vient s'encliqueter par retour élastique à la fin de son glissement contre ladite paroi inclinée (19) en se rabattant dans ledit espace entre l'encoche en V (20) et la portion de butée (15);
c) soit la seconde paroi (16) de la première portion (14) se termine à une distance de la seconde portion de butée (15) inférieure à la largeur circonférentielle de la lame (12), soit la seconde paroi (16) de la première portion (14) se prolonge jusqu'à la seconde portion de butée (15) et forme une paroi continue (160), la lame (12) rabattue dans ledit espace étant alors emprisonnée de tous les côtés entre les portions profilées (14) et (15).

2. Ensemble selon la revendication 1, dans lequel le bord d'extrémité (191) de la paroi inclinée (19) est situé vers l'intérieur de l'épaule (10), derrière la lame (12) en position encliquetée.

3. Ensemble selon la revendication 1, dans lequel le récipient (4) est en matière moulable et le bouchage (1) en matière plastique déformable élastiquement.

4. Ensemble selon la revendication 3, dans lequel les portions axiales profilées (14,15) sont en matière plastique moulée en une seule pièce avec la tête (3 et 10), ladite première paroi inclinée (19) de la première portion d'encliquetage et de rétention (14) ayant une épaisseur qui décroît en direction de son bord latéral d'extrémité (191) et étant ainsi flexible élastiquement.

5. Ensemble selon l'une quelconque des revendications 1 à 4, dans lequel ladite première paroi (19) a du côté extérieur à l'encoche en V (20) une surface d'engagement (21) de ladite lame (12) qui est inclinée de 40 à 50° par rapport audit plan axial, ladite lame ayant à l'avant un chanfrein latéral d'engagement (22) d'inclinaison supérieur à l'inclinaison de ladite surface d'engagement (21) et comprise entre 45 et 55°.

6. Ensemble selon l'une quelconque des revendications 1 à 5, dans lequel ladite lame (12) a une largeur circonférentielle de 24 à 32° et une épaisseur de 2 à 3 mm.

7. Ensemble selon la revendication 6, dans lequel ladite lame a un chanfrein latéral intérieur arrière (25) lui permettant de rentrer davantage dans ladite encoche (20) en V, et dans lequel ladite distance de l'extrémité de la seconde paroi (16) à la portion de butée (15) est au plus égale à 20°.

8. Ensemble selon l'une quelconque des revendications 6 ou 7, dans lequel ladite première paroi (19) de la première portion profilée (14) se termine à une distance de la portion de butée (15) inférieure de 1 à 3° à ladite largeur circonférentielle de la lame.

9. Ensemble selon l'une quelconque des revendications précédentes, dans lequel le bouchage est à vissage rapide sur le goulot et dans lequel la lame (12) a à son extrémité inférieure un chanfrein (24) regardant vers l'extérieur du bouchage (1), permettant ainsi à cette lame (12) d'échapper à un engagement aléatoire en appui sur la portion de butée (15).

10. Ensemble selon l'une quelconque des revendications précédentes, dans lequel ladite lame (12) a une hauteur d'au moins 6 mm et s'engage entre lesdites portions profilées (14,15) par au moins 2/3 de sa hauteur.

11. Ensemble selon l'une quelconque des revendications précédentes, dans lequel ledit bouchage (1) est fixé sur le goulot (3) par encliquetage et est orienté par rapport au dit corps ou à ladite jupe (9) par rotation et verrouillage de ladite lame (12) du bouchage (1) entre lesdites portions profilées (14,15) portées par ladite épaule (10) du récipient (4).

12. Ensemble selon la revendication 9, dans lequel ledit bouchage est fixé sur le goulot (3) et verrouillé avec une orientation choisie par moins d'un tour et demi de vissage.

13. Utilisation de l'ensemble du bouchage (1) et du récipient (4) de l'une quelconque des revendications 1 à 12, dans une installation de bouchonnage, dans lequel on enfonce le bouchage sur le goulot (3) du récipient (4) puis on fait tourner ce bouchage (1) par rapport au récipient (4) jusqu'à obtention d'un couple d'arrêt choisi prouvant ledit verrouillage.

## Claims

1. Assembly of a container (4) and a stopper (1), said container (4) having a head (3 and 10) comprising a neck (3) connected by a shoulder (10) to a body or to a skirt (9), the stopper (1) and the head (3 and 10) having respective complementary interlocking means (10, 14 and 15) with respect to the rotations of the stopper (1) relative to the container (4), said locking means comprising an elastically flexible axial blade (12) carried by the stopper (1) and profiled axial portions (14, 15) carried by the shoulder (10), these profiled portions comprising a first portion (14) having a first wall (19) which is inclined relative to a diametral axial plane of the container traversing it, against which the blade (12) will slide while being elastically deformed when the stopper (1) is set into rotation, the blade (12) then dropping by elastic return into a space between said portion (14) and a second profiled axial portion (15) against which the blade (12) abuts, the blade thus being locked in relative rotation, characterised in that:
a) The blade (12) is fixed beneath the base of the stopper and is free beneath its fixing;
b) the first portion (14) comprises a second wall (16) forming with the inclined wall (19) a V-shaped notch (20) turned toward the second abutment portion (15) and said inclined wall (19) ends with a terminal lateral edge (191) on which the blade (12) will catch by elastic return at the end of its sliding against said inclined wall (19) while dropping into said space between the V-shaped notch (20) and the abutment portion (15);
c) either the second wall (16) of the first portion (14) ends at a distance from the second abutment portion (15) smaller than the circumferential width of the blade (12), or the second wall (16) of the first portion (14) is extended to the second abutment portion (15) and forms a continuous wall (160), the blade (12) dropped into said space then being trapped on all sides between the profiled portions (14) and (15).

2. Assembly according to claim 1, in which the terminal edge (191) of the inclined wall (19) is located toward the interior of the shoulder (10) behind the blade (12) in the caught position.

3. Assembly according to claim 1, in which the container (4) is of mouldable material and the stopper (1) is of elastically deformable plastics material.

4. Assembly according to claim 3, in which the profiled axial portions (14, 15) are of plastics material moulded integrally with the head (3 and 10), said first inclined wall (19) of the first catching and retaining portion (14) having a thickness which decreases in the direction of its terminal lateral edge (191) and thus being elastically flexible.

5. Assembly according to any of claims 1 to 4, in which said first wall (19) has, on the side external to the V-shaped notch (20), a surface (21) for engagement of said blade (12) which is inclined at 40 to 50° to said axial plane, said blade having at the front a lateral engagement bevel (22) with an inclination greater than the inclination of said engagement surface (21) and comprised between 45 and 55°.

6. Assembly according to any of claims 1 to 5, in which said blade (12) has a circumferential width of 24 to 32° and a thickness of 2 to 3 mm.

7. Assembly according to claim 6, in which said blade has a rear internal lateral bevel (25) allowing it to enter further into said V-shaped notch (20) and in which said distance from the end of the second wall (16) to the abutment portion (15) is at most equal to 20°.

8. Assembly according to claim 6 or claim 7, in which said first wall (19) of the first profiled portion (14) ends at a distance from the abutment portion (15) which is 1 to 3° less than said circumferential width of the blade.

9. Assembly according to any one of the preceding claims, in which the stopper can be screwed rapidly on the neck and in which the blade (12) has, at its lower end, a bevel (24) facing the exterior of the stopper (1) thus allowing this blade (12) to escape from random engagement resting on the abutment portion (15).

10. Assembly according to any one of the preceding claims, in which said blade (12) has a height of at least 6 mm and engages between said profiled portions (14, 15) over at least 2/3 of its height.

11. Assembly according to any one of the preceding claims, in which said stopper (1) is fixed on the neck (3) by catching and is orientated relative to said body or to said skirt (9) by rotation and locking of said blade (12) of the stopper (1) between said profiled portions (14, 15) carried by said shoulder (10) of the container (4).

12. Assembly according to claim 9 in which said stopper is fixed on the neck (3) and locked with a selected orientation by less than one and a half screw turns.

13. Use of the assembly of the stopper (1) and the container (4) according to any one of claims 1 to 12 in a stoppering installation in which the stopper is driven onto the neck (3) of the container (4), then this stopper (1) is rotated relative to the container (4) until a selected standstill torque is obtained, proving said lock.

## Patentansprüche

1. Kombination aus einem Behälter (4) und einem Verschluß (1), wobei der Behälter (4) ein oberes Ende (3 und 10) hat und einen engen Hals (3) aufweist, der über eine Schulter (10) mit einem Körper oder Mantel (9) verbunden ist, wobei der Verschluß (1) und das obere Ende (3 und 10) jeweils einander ergänzende Vorrichtungen (10, 14 und 15) zu ihrer Verriegelung gegenüber den relativen Drehungen des Verschlusses (1) bezüglich dem Behälter (4) aufweisen und die Verriegelungsvorrichtungen eine elastisch biegsame, axial angeordnete Zunge (12), die von dem Verschluß (1) getragen wird, sowie profilierte Axialbereiche (14, 15) aufweisen, die von der Schulter (10) getragen werden, wobei diese profilierten Bereiche einen ersten Bereich (14) mit einer ersten Wand (19) aufweisen, die bezüglich einer diametralen, durch sie hindurchführenden Axialebene des Behälters geneigt ist, gegen welche die Zunge (12) gleitet und sich dabei elastisch verformt, wenn der Verschluß (1) gedreht wird, und die Zunge (12) anschließend durch Rückfederung in einen Raum umgebogen wird, der sich zwischen diesem Bereich (14) und einem zweiten profilierten Axialbereich (15) befindet, gegen den die Zunge (12) anschlägt, wodurch sie in relativer Drehung verriegelt wird, dadurch gekennzeichnet, daß:
a) die Zunge (12) unter dem Boden des Verschlusses befestigt ist und unter ihrer Befestigung frei ist
b) der erste Bereich (14) eine zweite Wand (16) aufweist, die mit der schrägen Wand (19) eine V-förmige Kerbe (20) bildet, die zu dem zweiten Anschlagbereich (15) hin gewendet ist, und die schräge Wand (19) in einer Endseitenkante (191) ausläuft, an der die Zunge (12) am Ende ihrer Gleitbewegung gegen die schräge Wand (19) durch Rückfederung eingreift, indem sie sich in dem Raum zwischen der V-förmigen Kerbe (20) und dem Anschlagbereich (15) umbiegt;
c) entweder die zweite Wand (16) des ersten Bereichs (14) in einem Abstand vom zweiten Anschlagbereich (15) endet, der geringer ist als die Umfangsbreite der Zunge (12), oder die zweite Wand (16) des ersten Bereichs (14) bis zum zweiten Anschlagbereich (15) verlängert ist und eine durchgehende Wand (160) bildet, wobei die in den Raum umgebogene Zunge (12) dann von allen Seiten zwischen den profilierten Bereichen (14) und (15) eingeschlossen ist.

2. Kombination nach Anspruch 1, bei welcher sich die Endkante (191) der schrägen Wand (19) zum Inneren der Schulter (10) hinter der Zunge (12) in eingegriffener Position befindet.

3. Kombination nach Anspruch 1, bei welcher der Behälter (4) aus formgußfähigem Material und der Verschluß (1) aus elastisch verformbarem Kunststoff besteht.

4. Kombination nach Anspruch 3, bei welcher die profilierten Axialbereiche (14, 15) aus in einem Stück mit dem oberen Ende (3 und 10) gegossenem Kunststoff bestehen, wobei die erste schräge Wand (19) des ersten Eingriffs- und Rückhaltebereichs (14) eine Stärke aufweist, die in Richtung auf ihre Endseitenkante (191) abnimmt und somit elastisch biegsam ist.

5. Kombination nach einem der Ansprüche 1 bis 4, bei welcher die erste Wand (19) auf der Seite, die außerhalb der V-förmigen Kerbe (20) liegt, eine Eingriffsfläche (21) für die Zunge (12) aufweist, die um 40 bis 50° bezüglich der diametralen Axialebene geneigt ist, wobei die Zunge vorne eine seitliche Eingriffsabschrägung (22) mit einer größeren Neigung als die der Eingriffsfläche (21) aufweist, die etwa 45 bis 55° beträgt.

6. Kombination nach einem der Ansprüche 1 bis 5, bei welcher die Zunge (12) eine Umfangsbreite von 24 bis 32° und eine Stärke von 2 bis 3 mm aufweist.

7. Kombination nach Anspruch 6, bei welcher die Zunge eine seitliche hintere Innenabschrägung (25) aufweist, die es ihr ermöglicht, noch weiter in die V-förmige Kerbe (20) zu gelangen, und bei welcher der Abstand vom Ende der zweiten Wand (16) zum Anschlagbereich (15) höchstens gleich 20° ist.

8. Kombination nach einem der Ansprüche 6 oder 7, bei welcher die erste Wand (19) des ersten profilierten Bereichs (14) in einem Abstand von dem Anschlagbereich (15) endet, der um 1 bis 3° geringer ist als die Umfangsbreite der Zunge.

9. Kombination nach einem der vorstehenden Ansprüche, bei welcher der Verschluß ein Verschluß mit Schnellschraubung auf dem Hals ist und bei der die Zunge (12) an ihrem unteren Ende mit einer Abschrägung (24) versehen ist, die zum Äußeren des Verschlusses (1) zeigt, wodurch verhindert wird, daß die Zunge (12) bei einem Anliegen an dem Anschlagbereich versehentlich axial eingreift.

10. Kombination nach einem der vorstehenden Ansprüche, bei welcher die Zunge (12) mindestens 6 mm hoch ist und auf mindestens zwei Dritteln ihrer Höhe zwischen den profilierten Axialbereichen (14, 15) eingreift.

11. Kombination nach einem der vorstehenden Ansprüche, bei welcher der Verschluß (1) auf dem Hals (3) durch Einrasten befestigt und bezüglich dem Körper oder dem Mantel (9) durch Drehung und Verriegelung der Zunge (12) des Verschlusses (1) zwischen den von der Schulter (10) des Behälters (4) getragenen profilierten Axialbereichen (14, 15) ausgerichtet ist.

12. Kombination nach Anspruch 9, bei welcher der Verschluß auf dem Hals (3) befestigt und mit einer Ausrichtung verriegelt ist, die so gewählt ist, daß sie weniger als eineinhalb Schraubumdrehungen umfaßt.

13. Verwendung der Kombination des Verschlusses (1) und des Behälters (4) nach einem der Ansprüche 1 bis 12 in einer Verschlußanlage, bei welcher der Verschluß auf den Hals (3) des Behälters (4) gedrückt wird, dann der Verschluß (1) bezüglich dem Behälter (4) so weit gedreht wird, bis ein gewähltes Feststellmoment erreicht ist, das die Verriegelung bestätigt.
